# FASCICULE DE BREVET EUROPEEN

(11) **EP 2 792 772 B1**
(45) Date de publication et mention de la délivrance du brevet: **07.09.2016**
(21) Numéro de dépôt: 13305505.3
(22) Date de dépôt: 18.04.2013
(51) Int. Cl.: D02G 1/12

(54) **Dispositif d'alimentation de boîte à friser avec rouleau d'entrée**
Zuführvorrichtung für Stauchkräuselgehäuse mit Zuführwalze
Device for feeding a stuffer box with a feeding roller

(43) Date de publication de la demande: 22.10.2014
(73) Titulaire: SUPERBA (Société par Actions Simplifiée), 68100 Mulhouse (FR)
(72) Inventeur: Henry, Pierre, 68170 Rixheim (FR); Massotte, Philippe, 68420 Gueberschwihr (FR)
(74) Mandataire: Nuss, Laurent

(56) Documents cités:
- CA-A2- 1 068 090
- FR-A- 1 244 717
- FR-A- 1 418 399
- FR-A5- 2 096 235
- GB-A- 1 268 883
- US-A- 3 205 554
- US-A- 3 353 767
- US-A- 3 507 018
- US-A- 3 707 299
- US-A- 3 781 952

## Description

La présente invention relève du domaine des équipements pour traitement de fil textile, et a pour objet un dispositif d'alimentation particulier.

Le fil textile, en particulier le fil textile synthétique, est généralement traité dans une ligne de traitement, qui permet notamment, à partir d'un fil droit, d'obtenir un fil présentant une certaine frisure, et ce de façon permanente. Classiquement, le fil passe dans une boîte à friser, qui consiste essentiellement en une enceinte dans laquelle le fil est inséré à force par deux rouleaux tournant l'un contre l'autre en sens inverse, le fil étant pris entre eux. Il est ainsi envoyé dans ladite enceinte, dont l'ouverture, à l'autre extrémité, peut être contrôlée à l'aide d'un clapet mobile, pour mieux contrôler son volume et donc la pression avec laquelle les fils sont stockés provisoirement dans cette enceinte. Le fil est donc entraîné grâce à son maintien entre, d'une part, une génératrice d'un premier rouleau, et, d'autre part, une génératrice de l'autre rouleau, les deux génératrices n'étant donc séparés l'une de l'autre que par le ou les fils pris entre les rouleaux. Une boîte à friser est par exemple décrite dans US 8,046,885. Les documents FR 1 244 717, FR 1 418 399 et US 3,205,554 décrivent également l'état de la technique.

En sortie de la boîte à friser, le fil passe par des étapes de thermofixation, grâce auxquelles, par un traitement thermique, sec ou humide, la forme donnée au fil dans la boîte à friser est définitivement fixée. En aval des phases de thermofixation le fil est disposé sur des bobines ou autres. Il s'agit d'un principe général d'une ligne de traitement de fil, et différents équipements additionnels ou alternatifs peuvent être envisagés, comme des accumulateurs, etc.

La présente invention vise en particulier à améliorer l'étape amont du traitement, au niveau de la boîte à friser pour améliorer au final la qualité du fil.

Un premier problème qui apparaît lors de l'utilisation d'une alimentation de boîte à friser avec deux rouleaux contrarotatifs en contact, entre lesquels se placent les fils, est que la probable superposition des fils entre les deux rouleaux amène à une frisure hétérogène entre les fils. Garantir une frisure homogène nécessite donc de garantir que les fils restent bien les uns à côté des autres entre les deux rouleaux, et ne se chevauchent pas.

Un autre problème est qu'il est nécessaire, pour les phases de traitement en aval de la boîte à friser, notamment pour la phase de bobinage à la fin du traitement, de garantir que tous les fils se déplacent à la même vitesse. Une variation de vitesse peut provenir de l'élasticité des fils, et donc de leur contraction ou allongement sous l'effet de leur tension, ou encore d'un mauvais accrochage contre l'un ou l'autre des deux rouleaux, ce qui provoque du glissement.

De façon générale, l'invention vise à améliorer les possibilités de contrôle de la boîte à friser et ses possibilités de réglage pour assurer la qualité du produit en sortie.

La présente invention a ainsi pour but de pallier au moins une partie et préférentiellement tous les inconvénients précités, et propose pour cela d'aménager au moins un rouleau supplémentaire en amont des deux rouleaux de la boîte à friser, qui permet d'entraîner le fil avant sa prise entre ces derniers et d'augmenter ainsi la longueur du fil en contact avec le ou les rouleaux.

L'invention a ainsi pour objet un dispositif d'alimentation de fil dans une boîte à friser, à monter dans une ligne de traitement de fil en aval d'un râtelier d'alimentation et en amont d'un moyen de fixation thermique de la frisure créée sur le fil par ladite boîte à friser, ledit dispositif d'alimentation comprenant un support fixe, l'entrée de la boîte à friser étant formée par une paire de rouleaux de frisure parallèles et destinés à tourner en sens opposés l'un contre l'autre au niveau d'une ligne de frisure, pour envoyer dans la boîte à friser un fil qui se trouverait pris entre eux deux. Ce dispositif est caractérisé en ce qu'il comprend, en outre, au moins un rouleau d'entrée, disposé en amont desdits rouleaux de frisure parallèlement à eux et sur lequel circule le fil avant d'être pris entre ces derniers, le au moins un rouleau d'entrée étant mobile de sorte à pouvoir déplacer son axe de rotation dans une trajectoire de balayage, tout en restant parallèle aux axes de rotation des rouleaux de frisure.

L'invention sera mieux comprise, grâce à la description ci-après, qui se rapporte à des modes de réalisation préférés, donnés à titre d'exemples non limitatifs, et expliqués avec référence aux dessins schématiques annexés, dans lesquels :
- la figure 1 montre une boîte à friser avec un rouleau d'entrée supplémentaire, le tout vu depuis l'amont de la ligne de traitement ;
- la figure 2 montre une vue arrière, mettant en valeur le montage particulier des rouleaux ;
- la figure 3 illustre la solution mise en oeuvre pour l'entraînement ;
- les figures 4 et 5 sont des vues du même mode de réalisation qui illustrent les moyens mis en oeuvre pour presser les rouleaux ;
- la figure 6 montre le placement de moyens de butée pour le mouvement des chassis portant, pour l'un, le rouleau d'entrée, et, pour l'autre, un des rouleaux de la boîte à friser, dits rouleaux de frisure, et
- les figures 7 et 8 illustrent schématiquement des possibilités d'aménager un réglage du rouleau d'entrée.

L'invention a donc pour objet un dispositif d'alimentation 1 de fil dans une boîte à friser 2, à monter dans une ligne de traitement de fil en aval d'un râtelier d'alimentation et en amont d'un moyen de fixation thermique de la frisure créée sur le fil par ladite boîte à friser 2, ledit dispositif d'alimentation 1 comprenant un support 3 fixe, l'entrée de la boîte à friser 2 étant formée par une paire de rouleaux de frisure 4 parallèles et destinés à tourner en sens opposés l'un contre l'autre au niveau d'une ligne de frisure, pour envoyer dans la boîte à friser 2 un fil qui se trouverait pris entre eux deux. Les rouleaux de frisure 4 font avantageusement partie du dispositif d'alimentation 1.

Selon l'invention, le dispositif d'alimentation 1 comprend, en outre, au moins un rouleau d'entrée 5, disposé en amont desdits rouleaux de frisure 4 parallèlement à eux et sur lequel circule le fil avant d'être pris entre ces derniers, ce qui contribue à garantir une vitesse égale pour l'ensemble des fils traités simultanément.

Le au moins un rouleau d'entrée 5 forme donc un rouleau additionnel par rapport aux deux rouleaux classiques d'une boîte à friser 2 et permet d'augmenter la portion du fil utilisée pour son entraînement. En effet, en l'absence de rouleau d'entrée 5, le fil n'est entraîné que par les génératrices des rouleaux de frisure 4 qui se trouvent l'une contre l'autre. Avec le rouleau d'entrée 5, le fil est entraîné grâce à sa partie en contact avec ledit rouleau le long d'une portion de son périmètre, ainsi qu'à sa partie en contact avec l'un des rouleaux de frisure 4 le long d'une portion de son périmètre.

Les rouleaux de frisure 4 sont préférentiellement réalisés en métal, l'un des deux présentant éventuellement une gorge circonférentielle occupant une partie de sa largeur pour y accueillir un ensemble de fils superposés sans nécessiter un éloignement des deux rouleaux de frisure 4. Les rouleaux de frisure 4 peuvent être montés en porte à faux chacun à l'extrémité d'un arbre monté dans le support 3.

Comme il sera encore décrit plus loin, le support 3 est essentiellement constitué de deux flancs 10 parallèles entre les prolongements respectifs desquels sont positionnés des arbres au bout desquels sont montés les rouleaux de frisure 4, ainsi que le au moins un rouleau d'entrée 5. Ainsi, les rouleaux de frisure 4 et le au moins un rouleau d'entrée 5 se trouvent décalés en porte à faux du support 3, la boîte à friser 2 et le support 3 étant ainsi positionnés l'un contre l'autre. Dans l'absolu, le dispositif d'alimentation 1 peut être un élément rajouté sur une boîte à friser 2 existante par ailleurs sur la ligne traitement ou en comprendre une, qui en est alors l'un des modules. L'éventuel placement des rouleaux de frisure 4 et du au moins un rouleau d'entrée 5 dans le prolongement du support 3, entre les deux flancs 10, peut, dans ce dernier cas, être plus aisé.

Dans le mode de réalisation illustré, le au moins un rouleau d'entrée 5 est agencé pour que le fil se dirigeant vers la ligne de frisure circule sur au moins une partie de la circonférence du au moins un rouleau d'entrée 5 ainsi que sur une partie de la circonférence d'un des rouleaux de frisure 4, par exemple placé au dessus de la paire de rouleaux de frisure 4, c'est-à-dire de sorte que l'un des deux rouleaux de frisure 4 se trouve entre, d'une part, l'autre rouleau de frisure 4, et, d'autre part, le rouleau d'entrée 5, les trois étant éventuellement l'un contre l'autre, alignés. Le au moins un rouleau d'entrée 5 présente préférentiellement une surface circonférentielle rugueuse, par exemple grâce à un revêtement polymérique, caoutchouc ou autres.

Le au moins un rouleau d'entrée 5 est mobile de sorte à pouvoir déplacer son axe de rotation dans une trajectoire de balayage, tout en restant parallèle aux axes de rotation des rouleaux de frisure 4, afin de pouvoir régler la position du au moins un rouleau d'entrée 5 par rapport au rouleau de frisure 4 le plus proche, afin de faire varier la proportion de la circonférence qu'occupe le fil, tant sur le au moins un rouleau d'entrée 5 que sur le rouleau de frisure 4 contre lequel il est amené.

Cette caractéristique permet en particulier, d'augmenter de façon contrôlée la longueur du trajet des fils avant la frisure, de sorte à annuler des éventuels chevauchements rendant la frisure inhomogène et aussi de sorte à compenser des éventuelles différences de vitesse par l'étirement ou la contraction des fils pendant ce trajet. Elle permet aussi d'augmenter de façon contrôlée la longueur du fil sur le rouleau d'entrée 5 de sorte à maîtriser davantage la vitesse de chaque fil en réduisant les risques de glissement, mais aussi éventuellement de réduire la longueur du trajet avant le passage par les rouleaux de frisure 4 pour limiter les risques de chevauchement entre les fils.

Préférentiellement, le dispositif d'alimentation 1 présente alors des moyens adaptés pour bloquer le rouleau d'entrée 5 dans la position choisie, ou encore des moyens élastiques contrant de façon autonome la force provoquée sur le rouleau d'entrée 5 par la tension du fil. Il peut s'agir préférentiellement d'une solution de vissage.

Selon une caractéristique additionnelle possible, le dispositif d'alimentation 1 présente des moyens de guidage pour le mouvement du rouleau d'entrée 5 dans sa trajectoire de balayage, apte à le guider dans un mouvement de rotation autour de l'axe du rouleau de frisure 4 duquel il est le plus proche. Ainsi, le rouleau d'entrée 5 et le rouleau de frisure 4 le plus proche restent en contact, éventuellement par l'intermédiaire des fils, même en changeant la position du rouleau d'entrée 5. En outre, cela permet de simplifier la construction en réexploitant les aménagement prévus pour la rotation du rouleau de frisure 4 concerné.

Avantageusement, le rouleau d'entrée 5 tourne en sens opposé et contre un des rouleaux de frisure 4, les moyens de guidage conservant donc le contact entre ces deux rouleaux. Ainsi, le rouleau d'entrée 5 peut être déplacé tout en le faisant rouler à la surface du rouleau de frisure 4 contre lequel il est en contact. L'avantage de conserver un contact est, d'une part, d'augmenter, par le poids du rouleau d'entrée 5, la force exercée sur le rouleau de frisure 4 pour qu'il se presse davantage sur l'autre rouleau de frisure 4, et, d'autre part, d'utiliser le rouleau de frisure 4 comme un appui pour le rouleau d'entrée 5, et donc de simplifier le moyen de verrouillage en position du rouleau d'entrée 5. En effet, si le rouleau d'entrée 5 ne reste pas en contact du rouleau de frisure 4, le maintenir en position peut nécessiter de contrer d'importantes forces causées par son poids en porte à faux.

Dans des modes de réalisation particuliers, non illustrés, le dispositif d'alimentation 1 comprend un chassis d'entrée 8 décrit ci-dessous, auquel est fixé le rouleau d'entrée 5, est lui-même placé dans le support 3 avec des tenons adaptés, du type pion, téton, tige, goujon, ou autres, par exemple les extrémités axiales d'un arbre de fixation dudit chassis et autour duquel il peut tourner, ces tenons pouvant se déplacer dans des moyens de guidage réalisés sous forme de rainures 13 aménagées dans les flancs 10 du support 3. Ces rainures peuvent prendre la forme d'une ouverture aménagée dans chacun des flancs 10, ouverture oblonge, en courbe ou autre. Le chassis d'entrée 8 peut donc être mobile grâce à ces rainures, puis, une fois sa position idéale trouvée, être verrouillée en position, par vissage, par exemple.

Les bras du chassis d'entrée 8, au bout desquels est placé l'arbre dont l'extrémité forme le rouleau d'entrée 5, peuvent, de façon alternative ou complémentaire, présenter des rainures 13 dans lesquelles l'arbre de fixation du chassis d'entrée 8 peut circuler, comme le montre la figure 8, ou encore dans lesquelles l'arbre portant le rouleau d'entrée 5 peut se déplacer. Il est ainsi possible de modifier la distance entre l'axe de rotation du chassis d'entrée 8 et l'axe de rotation du rouleau d'entrée 5 qu'il porte.

De façon générale, les moyens de guidage peuvent donc être sous la forme d'au moins une rainure 13 dans laquelle peut circuler une pièce, l'une ou l'autre étant reliée au rouleau d'entrée 5, éventuellement par l'intermédiaire du chassis d'entrée 8 qui le porte, l'autre étant reliée au support 3.

Dans d'autres modes de réalisation non illustrés, légèrement différents des réalisations dans lesquelles le rouleau d'entrée 5 se déplace contre un rouleau de frisure 4, il peut être envisagé que le rouleau d'entrée 5 se déplace en changeant la distance qui sépare son propre axe de rotation de l'axe de rotation du rouleau de frisure 4 le plus proche. Ainsi, pour pouvoir varier la longueur du trajet que suit le fil sans être en contact avec un rouleau de frisure 4, le dispositif d'alimentation 1 présente des moyens de guidage pour le mouvement du rouleau d'entrée 5 dans sa trajectoire de balayage, apte à le guider dans un mouvement qui change sa distance par rapport au rouleau de frisure 4 le plus proche, par exemple une trajectoire linéaire perpendiculaire à l'axe de rotation des rouleaux de frisure 4.

Les moyens de guidage peuvent alors être sous la forme d'une rainure dans laquelle peut circuler une pièce, l'une ou l'autre étant reliée au rouleau d'entrée 5, les moyens de guidage assurant toutefois ici un déplacement du rouleau d'entrée 5 linéaire et perpendiculaire au plan formé par les axes de rotation des deux rouleaux de frisure 4.

De façon générale, selon une caractéristique additionnelle possible, les moyens de guidage consistent essentiellement en une paire de rainures 13, aménagées dans un plan perpendiculaire à l'axe de rotation du rouleau d'entrée 5 et dans lesquelles peut circuler, à chaque fois, une portion de l'arbre portant le rouleau d'entrée 5 ou une pièce participant à maintenir ledit arbre, notamment le chassis d'entrée 8.

Selon une autre caractéristique additionnelle possible, au moins l'un des deux rouleaux de frisure 4 est monté sur un chassis de frisure 6, pivotant autour d'un axe par rapport au support 3, de sorte à pouvoir éloigner l'un de l'autre lesdits rouleaux de frisure 4, pour séparer les rouleaux de frisure 4 pour y faire passer des fils à l'occasion du lancement de la production, mais aussi pour pouvoir régler la force qui s'exerce entre les deux rouleaux de frisure 4.

Dans le mode de réalisation illustré, le chassis de frisure 6 prend essentiellement la forme de deux bras solidaires l'un de l'autre, à une extrémité desquels est monté l'un des rouleaux de frisure 4, et montés pivotant par rapport au support 3 au niveau de leur autre extrémité, l'axe de rotation dudit chassis de frisure 6 étant notamment parallèle aux rouleaux de frisure 4, décalé du plan formé par leurs axes de rotation, perpendiculairement à lui, par exemple vers l'arrière du dispositif d'alimentation 1 en direction des étapes avales du traitement de fil. Le chassis de frisure 6 est avantageusement monté aux extrémités axiales d'un arbre qui s'étend entre les flancs 10 du support 3 en les dépassant légèrement.

Comme le montre en particulier la figure 2, le rouleau de frisure 4 est placé en porte à faux d'un arbre reliant les deux bras du chassis de frisure 6 l'un à l'autre, hors des bras plutôt qu'entre eux. Le dispositif d'alimentation 1 présente aussi, comme le montre la figure 6, des moyens de butée 14 montés sur le support 3 pour limiter le mouvement du chassis de frisure 6, sous la forme d'un tampon contre lequel un de ses bras peut venir en appui, voire éventuellement aussi un amortisseur travaillant, par son positionnement excentrique par rapport à l'axe de rotation du chassis d'entrée 6, en cas de mouvement rotatif du chassis d'entrée 6.

Comme le montrent les figures annexées, le dispositif d'alimentation 1 comprend donc deux rouleaux de frisure 4 superposés, en contact et tournant en sens opposés, et, placé au dessus, un rouleau d'entrée 5. Une portion de fil, arrivant du râtelier, aboutit à la surface du rouleau d'entrée 5 au niveau d'une génératrice, est entraînée par lui le long d'une partie de sa circonférence, puis le quitte pour continuer son parcours à la surface d'un rouleau de frisure 4 jusqu'à arriver dans la zone de contact entre les deux rouleaux de frisure 4, à savoir jusqu'à arriver au niveau de la ligne de frisure. Il est donc important de garantir que les rouleaux superposés restent bien l'un contre l'autre, à savoir que le rouleau d'entrée 5 reste bien contre le rouleau de frisure 4 le plus proche, et que les rouleaux de frisure 4 sont bien pressés l'un contre l'autre. A défaut d'exercer une force de pression suffisante entre les trois rouleaux que comprend le dispositif d'alimentation 1, ceux-ci peuvent se décaler et permettre aux fils de se chevaucher, ce qui nuirait alors, comme déjà évoqué, à la qualité de la frisure et éventuellement aussi aux vitesses de circulation. Il peut donc être particulièrement avantageux, comme il va être décrit ci-dessous, d'aménager dans le dispositif d'alimentation 1 des moyens pour presser les rouleaux l'un contre l'autre.

Ainsi, selon une autre caractéristique additionnelle possible du dispositif d'alimentation 1, il présente un premier moyen de pression 7, apte par son action à presser l'un des rouleaux de frisure 4 contre l'autre, ce qui permet de contrôler la force exercée entre les deux rouleaux de frisure 4 et permettre ainsi un meilleur contrôle de la frisure créée.

Le premier moyen de pression 7 se présente préférentiellement sous la forme d'un levier pivotant par rapport au support 3, pouvant arriver au contact du chassis de frisure 6 au niveau d'une patte dédiée, préférentiellement placée entre les deux bras, au niveau de l'arbre au bout duquel se trouve le rouleau, ainsi que d'un actionneur qui agit sur ledit levier pour qu'il exerce une force sur le chassis de frisure 6 et qu'ainsi il rapproche de l'autre le rouleau de frisure 4 qui y est monté, par exemple un vérin s'appuyant sur le support 3.

Un deuxième moyen de pression 9, pour contrôler la force qu'exerce le rouleau d'entrée 5 sur le rouleau de frisure 4, est décrit plus bas.

Concernant le montage du au moins un rouleau d'entrée 5, et selon une caractéristique additionnelle possible du dispositif d'alimentation 1, le rouleau d'entrée 5 est monté sur un chassis d'entrée 8, pivotant autour d'un axe par rapport au support 3, de sorte à pouvoir éloigner le rouleau d'entrée 5 du rouleau de frisure 4 le plus proche, avec lequel il est éventuellement normalement en contact, pour faire passer en toute sécurité du fil entre eux deux à l'occasion du lancement de la production. Un des avantages de cette caractéristique est de pouvoir séparer le rouleau d'entrée 5 des rouleaux de frisure 4 et passer des fils entre eux à l'occasion de la mise en marche, mais aussi de pouvoir contrôler la pression éventuelle avec laquelle le rouleau d'entrée 5 agit sur le rouleau de frisure 4, comme décrit plus loin.

Dans le mode de réalisation illustré dans les figures annexées, le chassis d'entrée 8 prend avantageusement essentiellement la forme de deux bras solidaires l'un de l'autre, à une extrémité desquels se trouve le rouleau d'entrée 5 en porte à faux au bout d'un arbre, et montés pivotant par rapport au support 3 au niveau de leur autre extrémité, l'axe de rotation dudit chassis d'entrée 8 étant notamment parallèle aux rouleaux de frisure 4, décalé du plan formé par leurs axes de rotation, perpendiculairement à lui, par exemple vers l'arrière du dispositif d'alimentation 1, en direction des étapes avales du traitement.

Le rouleau d'entrée 5 est notamment placé en porte à faux d'un arbre reliant les deux bras du chassis d'entrée 8 l'un à l'autre, hors des bras plutôt qu'entre eux.

Le dispositif d'alimentation 1 présente aussi, comme le montre la figure 6 des moyens de butée 14 montés sur le support 3 pour limiter le mouvement du chassis d'entrée 8, sous la forme d'un tampon contre lequel un de ses bras peut venir en appui, voire éventuellement aussi un amortisseur travaillant en cas de mouvement du chassis d'entrée 8.

Dans de tels cas où le rouleau d'entrée 5 est monté sur un chassis d'entrée 8, la mobilité dudit rouleau par rapport aux rouleaux de frisure 4 aux fins du réglage de la longueur d'entraînement et de trajet libre entre le râtelier et les rouleaux de frisure 4 est assurée par la mobilité du chassis d'entrée 8 lui-même dans le support 3, comme déjà évoqué plus haut, grâce à un jeu de rainures 13. Ainsi, selon une caractéristique additionnelle possible, le support 3 présente une paire de rainures 13, formant moyen de guidage et dans lesquelles le chassis d'entrée 8 peut circuler, de sorte à imprimer au rouleau d'entrée 5 sa trajectoire de balayage. La mobilité du rouleau d'entrée 5 est donc assurée ici par la mobilité toute entière du chassis d'entrée 8, comme l'illustre la figure 7.

Selon une caractéristique additionnelle possible, le dispositif d'alimentation 1 présente un deuxième moyen de pression 9, apte, par son action, à presser le rouleau d'entrée 5 contre le rouleau de frisure 4 le plus proche. Ce deuxième moyen de pression 9 se présente par exemple sous la forme d'un levier pivotant par rapport au support 3, pouvant arriver au contact du chassis d'entrée 5 au niveau d'une patte dédiée, préférentiellement placée entre ses deux bras, ainsi que d'un actionneur qui agit sur ledit levier pour qu'il exerce une force sur le chassis de frisure 4 et qu'ainsi il rapproche le rouleau d'entrée 5 contre le rouleau de frisure 4 le plus proche.

Selon une caractéristique additionnelle possible, en particulier concernant les premier et deuxième moyen de pression 7, 9, le levier du premier moyen de pression 7 et le levier du deuxième moyen de pression 9 sont montés pivotant sur le même arbre,
l'actionneur du premier moyen de pression 7 et l'actionneur du deuxième moyen de pression 9 étant montés en série, de sorte que l'actionneur du deuxième moyen de pression 9 conditionne à lui seul la force entre le rouleau d'entrée 5 et le rouleau de frisure 4 le plus proche.

Comme le montre la figure 5, l'actionneur du premier moyen de pression 7 peut, par exemple, prendre la forme d'un vérin pneumatique dont une extrémité est fixée au support 3, l'autre extrémité agissant sur le levier du premier moyen de pression, et formant la base d'ancrage d'un ressort constituant l'actionneur du deuxième moyen de pression 9 et qui agit sur le levier du deuxième moyen de pression 9. Les deux leviers sont en particulier montés pivotant sur un arbre situé, par rapport au plan formé par les axes des rouleaux de frisure 4, de l'autre côté de l'axe de rotation du chassis de frisure 6 et/ou du chassis d'entrée 8.

Un tel montage en série permet notamment de contrôler indépendamment les forces qui s'exercent sur un rouleau de frisure 4, par l'autre ou par le rouleau d'entrée 5, mais aussi de simplifier la construction.

En outre, selon une caractéristique additionnelle possible, permettant de simplifier la construction, le chassis de frisure 6 porte le rouleau de frisure 4 le plus proche du rouleau d'entrée 5,
le chassis d'entrée 8 et le chassis de frisure 6 étant montés pivotant autour d'un même axe, montés sur un même arbre que comprend le dispositif d'alimentation 1 et monté sur le support 3, le chassis d'entrée 8 étant placé à l'extérieur de la paire de flancs 10, le chassis de frisure 6 étant placé entre les deux flancs 10.

Comme il a été évoqué plus haut, un des buts de l'invention est aussi de garantir que les fils évoluent tous à la même vitesse à l'entrée de la boîte à friser 2, ce qui rend plus fiable le bobinage en aval du traitement. Pour ce faire, comme au moins le rouleau d'alimentation 5 et le rouleau de frisure 4 contre lequel il se trouve servent à entraîner le fil, il est important de garantir qu'il aient tous les deux la même vitesse de rotation. En outre, une éventuelle variation de vitesse peut provoquer des effets néfastes sur le fil, provenant des efforts mécaniques, type cisaillement, traction ou compression, qui ont alors lieu lorsque le fil passe du rouleau d'alimentation 5 au rouleau de frisure 4 contre lequel il se trouve. De plus, pour éviter les mêmes phénomènes entre les rouleaux de frisure 4, il est aussi important de garantir que les deux rouleaux de frisure 4 tournent à la même vitesse. Des entraînements par friction de l'un des rouleaux, motorisé, à au moins l'autre des deux rouleaux sont donc à éviter car la présence des fils entre eux réduit forcément la pression de contact, qui doit être suffisante pour assurer la bonne transmission. Il est donc préférable de contrôler la rotation de chaque rouleau, ou au moins d'assurer une transmission de l'un à au moins l'autre par cran, du type courroie crantée, engrenage, ou autres. Si un des rouleaux doit être mis en mouvement par le mouvement d'un autre, il est préférable d'aménager la transmission en dehors de la zone dans laquelle se trouvent normalement les fils, de sorte à éviter que leur présence ne réduise la force de contact, comme évoqué ci-dessus.

Généralement, les rouleaux de frisure 4 sont mis en mouvement par un moteur, qui agit sur les deux rouleaux simultanément, ou sur un seul des deux, l'autre étant mis en rotation par son propre moteur ou par entraînement depuis l'unique rouleau motorisé.

Ainsi, selon une caractéristique additionnelle possible du dispositif d'alimentation 1, contribuant à garantir une vitesse homogène du fil pendant tout son trajet, ledit dispositif comprend un moyen d'entraînement 11 pour entraîner en rotation de façon contrôlée le rouleau d'entrée 5,
ledit moyen agissant hors de la zone circonférentielle de présence des fils sur le rouleau d'entrée 5, en particulier au niveau de l'arbre au bout duquel le rouleau d'entrée 5 est monté.

Le dispositif d'alimentation 1 comprend notamment un moteur, pour créer le mouvement de rotation des rouleaux de frisure 4, ledit moteur provoquant aussi la rotation du rouleau d'entrée 5, directement en le montant sur le rouleau d'entrée 5 lui-même, ou indirectement avec un entraînement par cran, comme un engrenage et/ou au moins une courroie crantée, depuis son arbre de sortie ou un autre rouleau qu'il motorise directement.

Dans des modes de réalisation particuliers, le moyen d'entraînement 11 comprend une courroie crantée 12, agissant sur l'arbre du rouleau d'entrée 5 et entraînée par un moteur, ladite courroie crantée 12 étant en particulier montée sur une roue crantée entraînée directement par le moteur et monté sur l'un des rouleau de frisure 4, et entraînant aussi en rotation l'autre rouleau de frisure 4 grâce à des roues crantées qu'il présente.

Afin de faciliter la mise en place, et selon une caractéristique additionnelle possible, le moyen d'entraînement 11 comprend une poulie que contourne la courroie crantée 12 et placée de façon excentrique sur un levier pivotant soumis à l'action d'un ressort, une extrémité dudit ressort étant fixée au support 3 et l'autre audit levier, ayant pour effet, par la rotation du levier et l'éloignement de la poulie par rapport aux rouleaux, de garantir la tension de la courroie même en cas d'écartement entre les rouleaux. Cette poulie, monté sur le levier pivotant sur lequel agit un ressort, forme donc un moyen de maintien de la tension de la courroie crantée 12, qui évite de perdre l'accrochage mécanique en cas de maintenance.

Enfin, les figures annexées illustrent que, dans ce mode de réalisation, le rouleau d'entrée 5 et les rouleaux de frisure 4 sont montés en porte à faux l'un au dessus de l'autre,
le rouleau d'entrée 5 étant maintenu à l'extrémité d'un arbre monté dans un chassis d'entrée 8,
l'un des rouleaux de frisure 4 étant maintenu à l'extrémité d'un arbre monté dans un chassis de frisure 6
l'autre rouleau de frisure 4 étant maintenu à l'extrémité d'un arbre monté dans le support 3,
le chassis d'entrée 8 et le chassis de frisure 6 se trouvant dans le prolongement du support 3.

Un tel montage permet en particulier de ne pas modifier l'architecture des machines de traitement existantes, et donc d'installer le dispositif d'alimentation 1 sans revoir la conception en profondeur. Le support 3 et ses éléments peuvent ainsi être placés sans interférer avec la circulation prévue des fils depuis le râtelier jusqu'à la boîte à friser 2.

Bien entendu, l'invention n'est pas limitée au mode de réalisation décrit et représenté aux dessins annexés. Des modifications restent possibles, notamment du point de vue de la constitution des divers éléments, par combinaison différente de tout ou partie des caractéristiques décrites ci-dessus, ou par substitution d'équivalents techniques, sans sortir pour autant du domaine de protection de l'invention tel que défini par les revendications.

## Revendications

1. Dispositif d'alimentation (1) de fil dans une boîte à friser (2), à monter dans une ligne de traitement de fil en aval d'un râtelier d'alimentation et en amont d'un moyen de fixation thermique de la frisure créée sur le fil par ladite boîte à friser (2), ledit dispositif d'alimentation (1) comprenant un support (3) fixe, l'entrée de la boîte à friser (2) étant formée par une paire de rouleaux de frisure (4) parallèles et destinés à tourner en sens opposés l'un contre l'autre au niveau d'une ligne de frisure, pour envoyer dans la boîte à friser (2) un fil qui se trouverait pris entre eux deux,
dispositif d'alimentation (1) **caractérisé en ce qu'**il comprend, en outre, au moins un rouleau d'entrée (5), disposé en amont desdits rouleaux de frisure (4) parallèlement à eux et sur lequel circule le fil avant d'être pris entre ces derniers, le au moins un rouleau d'entrée (5) étant mobile de sorte à pouvoir déplacer son axe de rotation dans une trajectoire de balayage, tout en restant parallèle aux axes de rotation des rouleaux de frisure (4).

2. Dispositif d'alimentation (1) de fil selon la revendication 1, **caractérisé en ce que**
il présente des moyens de guidage pour le mouvement du rouleau d'entrée (5) dans sa trajectoire de balayage, apte à le guider dans un mouvement de rotation autour de l'axe du rouleau de frisure (4) duquel il est le plus proche.

3. Dispositif d'alimentation (1) selon la revendication 2, **caractérisé en ce que**
les moyens de guidage consistent essentiellement en une paire de rainures (13), aménagées dans un plan perpendiculaire à l'axe de rotation du rouleau d'entrée (5) et dans lesquelles peut circuler, à chaque fois, une portion de l'arbre portant le rouleau d'entrée (5) ou une pièce participant à maintenir ledit arbre.

4. Dispositif d'alimentation (1) selon l'une quelconque des revendications 1 à 3, **caractérisé en ce que**
au moins l'un des deux rouleaux de frisure (4) est monté sur un chassis de frisure (6), pivotant autour d'un axe par rapport au support (3), de sorte à pouvoir éloigner l'un de l'autre lesdits rouleaux de frisure (4).

5. Dispositif d'alimentation (1) selon la revendication 4, **caractérisé en ce que**
il présente un premier moyen de pression (7), apte par son action à presser l'un des rouleaux de frisure (4) contre l'autre.

6. Dispositif d'alimentation (1) selon l'une quelconque des revendications 1 à 5, **caractérisé en ce que**
le rouleau d'entrée (5) est monté sur un chassis d'entrée (8), pivotant autour d'un axe par rapport au support (3), de sorte à pouvoir éloigner le rouleau d'entrée (5) du rouleau de frisure (4) le plus proche, avec lequel il est éventuellement normalement en contact, pour faire passer en toute sécurité du fil entre eux deux à l'occasion du lancement de la production.

7. Dispositif d'alimentation (1) selon la revendication 6 et l'une quelconque des revendications 1 à 3, **caractérisé en ce que**
le support (3) présente une paire de rainures (13), formant moyen de guidage et dans lesquelles le chassis d'entrée (8) peut circuler, de sorte à imprimer au rouleau d'entrée (5) sa trajectoire de balayage.

8. Dispositif d'alimentation (1) selon l'une quelconque des revendications 6 ou 7, **caractérisé en ce que**
il présente un deuxième moyen de pression (9), apte, par son action, à presser le rouleau d'entrée (5) contre le rouleau de frisure (4) le plus proche.

9. Dispositif d'aliment (1) selon la revendication 5 et selon la revendication 8, **caractérisé en ce que**
le levier du premier moyen de pression (7) et le levier du deuxième moyen de pression (9) sont montés pivotant sur le même arbre,
l'actionneur du premier moyen de pression (7) et l'actionneur du deuxième moyen de pression (9) étant montés en série, de sorte que l'actionneur du deuxième moyen de pression (9) conditionne à lui seul la force entre le rouleau d'entrée (5) et le rouleau de frisure (4) le plus proche.

10. Dispositif d'alimentation (1) selon l'une quelconque des revendications 4 ou 5 et selon l'une quelconque des revendications 6 à 9, **caractérisé en ce que**
le chassis de frisure (6) porte le rouleau de frisure (4) le plus proche du rouleau d'entrée (5),
le chassis d'entrée (8) et le chassis de frisure (6) étant montés pivotant autour d'un même axe, montés sur un même arbre que comprend le dispositif d'alimentation (1) et monté sur le support (3).

11. Dispositif d'alimentation (1) selon l'une quelconque des revendications 1 à 10, **caractérisé en ce que**
il comprend un moyen d'entraînement (11) pour entraîner en rotation de façon contrôlée le rouleau d'entrée (5),
ledit moyen agissant hors de la zone circonférentielle de présence des fils sur le rouleau d'entrée (5).

12. Dispositif d'alimentation (1) selon la revendication 11, **caractérisé en ce que**
le moyen d'entraînement (11) comprend une courroie crantée (12), agissant sur l'arbre du rouleau d'entrée (5) et entraînée par un moteur.

13. Dispositif d'alimentation (1) selon la revendication 12, **caractérisé en ce que**
le moyen d'entraînement (11) comprend une poulie que contourne la courroie crantée (12) et placée de façon excentrique sur un levier pivotant soumis à l'action d'un ressort, une extrémité dudit ressort étant fixée au support (3) et l'autre audit levier, ayant pour effet, par la rotation du levier et l'éloignement de la poulie par rapport aux rouleaux, de garantir la tension de la courroie même en cas d'écartement entre les rouleaux.

14. Dispositif d'alimentation (1) selon l'une quelconque des revendication 1 à 13, **caractérisé en ce que**
le rouleau d'entrée (5) et les rouleaux de frisure (4) sont montés en porte à faux l'un au dessus de l'autre,
le rouleau d'entrée (5) étant maintenu à l'extrémité d'un arbre monté dans un chassis d'entrée (8),
l'un des rouleaux de frisure (4) étant maintenu à l'extrémité d'un arbre monté dans un chassis de frisure (6)
l'autre rouleau de frisure (4) étant maintenu à l'extrémité d'un arbre monté dans le support (3),
le chassis d'entrée (8) et le chassis de frisure (6) se trouvant dans le prolongement du support (3).

## Patentansprüche

1. Fadenzuführvorrichtung (1) für ein Stauchkräuselgehäuse (2) zur Montage in eine Fadenbearbeitungslinie nach einem Zuführgatter und vor einem Mittel zur thermischen Fixierung der durch das Stauchkräuselgehäuse (2) am Faden vorgenommenen Kräuselung, wobei die genannte Zuführvorrichtung (1) einen feststehenden Träger (3) umfasst und wobei der Eintritt des Stauchkräuselgehäuses (2) von einem Paar paralleler Kräuselwalzen (4) gebildet wird, die im Bereich einer Kräusellinie dazu bestimmt sind, sich in einander entgegengesetzter Richtung zu drehen, um einen Faden, der zwischen ihnen ergriffen wurde, dem Stauchkräuselgehäuse (2) zuzuführen,
Zuführvorrichtung (1), **dadurch gekennzeichnet, dass** sie außerdem mindestens eine Zuführwalze (5) umfasst, die vor den genannten Kräuselwalzen (4) parallel zu diesen angeordnet ist und über die der Faden läuft, bevor er zwischen diesen beiden ergriffen wird, wobei die mindestens eine Zuführwalze (5) derart beweglich ist, dass sie ihre Rotationsachse auf einer Abtastbahn verlagern kann, während sie zu den Rotationsachsen der Kräuselwalzen (4) parallel bleibt.

2. Fadenzuführvorrichtung (1) nach Patentanspruch 1, **dadurch gekennzeichnet, dass**
sie Mittel zur Führung der Bewegung der Zuführwalze (5) auf ihrer Abtastbahn aufweist, geeignet, sie in einer Drehbewegung um die Achse der Kräuselwalze (4), der sie am nächsten ist, zu führen.

3. Fadenzuführvorrichtung (1) nach Patentanspruch 2, **dadurch gekennzeichnet, dass**
die Führungsmittel im Wesentlichen aus einem Rillenpaar (13) bestehen, das in einer zur Rotationsachse der Zuführwalze (5) senkrechten Ebene ausgebildet sind und in denen sich jeweils ein Abschnitt der Welle bewegen kann, die die Zuführwalze (5) trägt oder ein Teil, das daran beteiligt ist, die genannte Welle beizubehalten.

4. Fadenzuführvorrichtung (1) nach irgendeinem der Patentansprüche 1 bis 3, **dadurch gekennzeichnet, dass**
mindestens eine der beiden Kräuselwalzen (4) auf einem Kräuselgestell (6) um eine Achse relativ zum Träger (3) kippend montiert ist, derart, dass es die eine der genannten Kräuselwalzen (4) von der anderen entfernen kann.

5. Fadenzuführvorrichtung (1) nach Patentanspruch 4, **dadurch gekennzeichnet, dass**
sie ein erstes Andrückmittel (7) aufweist, geeignet, durch seine Tätigkeit die eine der Kräuselwalzen (4) an die andere zu drücken.

6. Fadenzuführvorrichtung (1) nach irgendeinem der Patentansprüche 1 bis 5, **dadurch gekennzeichnet, dass**
die Zuführwalze (5) auf einem Zuführgestell (8) um eine Achse relativ zum Träger (3) kippend montiert ist, derart, dass es die Zuführwalze (5) von der nächstgelegenen Kräuselwalze (4) entfernen kann, mit der sie normalerweise gegebenenfalls in Berührung steht, um zu Beginn der Produktion einen Faden sicher zwischen diese beiden einführen zu können.

7. Fadenzuführvorrichtung (1) nach Patentanspruch 6 und nach irgendeinem der Patentansprüche 1 bis 3, **dadurch gekennzeichnet, dass** der Träger (3) ein Rillenpaar (13) aufweist, das als Führungsmittel dient und in denen sich das Zuführgestell (8) bewegen kann, um der Zuführwalze (5) ihre Abtastbewegung zu verleihen.

8. Fadenzuführvorrichtung (1) nach irgendeinem der Patentansprüche 6 oder 7, **dadurch gekennzeichnet, dass**
sie ein zweites Andrückmittel (9) aufweist, geeignet, durch seine Tätigkeit die Zuführwalze (5) an die nächstgelegene Kräuselwalze (4) zu drücken.

9. Fadenzuführvorrichtung (1) nach Patentanspruch 5 und nach Patentanspruch 8, **dadurch gekennzeichnet, dass**
der Hebel des ersten Andrückmittels (7) und der Hebel des zweiten Andrückmittels (9) kippbar auf derselben Welle montiert sind,
wobei das Betätigungsmittel des ersten Andrückmittels (7) und das Betätigungsmittel des zweiten Andrückmittels (9) in Reihe montiert sind, derart, dass das Betätigungsmittel des zweiten Andrückmittels (9) alleine die Kraft zwischen der Zuführwalze (5) und der nächstgelegenen Kräuselwalze (4) bestimmt.

10. Fadenzuführvorrichtung (1) nach irgendeinem der Patentansprüche 4 oder 5 und nach irgendeinem der Patentansprüche 6 bis 9, **dadurch gekennzeichnet, dass**
das Kräuselgestell (6) die Kräuselwalze (4) trägt, die der Zuführwalze (5) am nächsten liegt,
wobei das Zuführgestell (8) und das Kräuselgestell (6), die kippbar um dieselbe Achse montiert sind, auf derselben Welle montiert sind, die die Zuführvorrichtung (1) umfasst und auf dem Träger (3) montiert ist.

11. Fadenzuführvorrichtung (1) nach irgendeinem der Patentansprüche 1 bis 10, **dadurch gekennzeichnet, dass**
sie ein Antriebsmittel (11) umfasst, um in gesteuerter Weise die Zuführwalze (5) in Rotation zu versetzen,
wobei das genannte Mittel außerhalb der Umfangszone, in der die Fäden verlaufen, auf die Zuführwalze (5) einwirkt.

12. Fadenzuführvorrichtung (1) nach Patentanspruch 11, **dadurch gekennzeichnet, dass**
das Antriebsmittel (11) einen Zahnriemen (12) umfasst, der auf die Welle der Zuführwalze (5) einwirkt und von einem Motor angetrieben wird.

13. Fadenzuführvorrichtung (1) nach Patentanspruch 12, **dadurch gekennzeichnet, dass**
das Antriebsmittel (11) eine Riemenscheibe umfasst, die der Zahnriemen (12) umläuft und die exzentrisch auf einem Kipphebel angeordnet ist, der der Wirkung einer Feder unterworfen ist, wobei ein Ende der genannten Feder am Träger (3) befestigt ist und das andere am genannten Hebel, was zur Folge hat, durch die Drehung des Hebels und die Entfernung der Riemenscheibe von den Walzen die Spannung des Riemens sogar im Fall einer Trennung oder Beabstandung der Rollen voneinander sicherzustellen.

14. Fadenzuführvorrichtung (1) nach irgendeinem der Patentansprüche 1 bis 13, **dadurch gekennzeichnet, dass**
die Zuführwalze (5) und die Kräuselwalzen (4) mit Überstand übereinander montiert sind,
wobei die Zuführwalze (5) am Ende einer Welle gehalten wird, die in einem Zuführgestell (8) montiert ist,
eine der Kräuselwalzen (4) am Ende einer Welle gehalten wird, die in einem Kräuseigestell (6) montiert ist,
die andere Kräuselwalze (4) am Ende einer Welle gehalten wird, die im Träger (3) montiert ist,
sich das Zuführgestell (8) und das Kräuselgestell (6) in der Verlängerung des Trägers (3) befinden.

## Claims

1. Device for feeding (1) thread into a stuffer box (2), for mounting in a thread processing line downstream of a yarn supply creel and upstream of a means for thermally fixing the crimping formed on the thread by said stuffer box (2), said feed device (1) comprising a fixed support (3), the input to the stuffer box (2) being formed by a pair of parallel crimping rollers (4) designed to turn in opposite directions relative to one another in a crimping line, to send into the stuffer box (2) a thread taken between the two,
the feeding device (1) being **characterised in that** it also comprises at least one feed roller (5), arranged upstream of said crimping rollers (4) parallel to the latter and on which the thread circulates prior to being taken between the latter, the at least one feed roller (5) being mobile so as to be able to move its axis of rotation in a sweeping trajectory, whilst remaining parallel to the axes of rotation of the crimping rollers (4).

2. Thread feed device (1) according to claim 1, **characterised in that**
it comprises guiding means for moving the feed roller (5) in its sweeping trajectory, able to guide it in a rotational movement about the axis of the crimping roller (4) to which it is the closest.

3. Feed device (1) according to claim 2, **characterised in that**
the guiding means consist essentially of a pair of grooves (13), arranged in a plane perpendicular to the axis of rotation of the feed roller (5) and in which, every time, a portion of the shaft supporting the feed roller (5) or a part used for holding said shaft can circulate.

4. Feed device (1) according to any one of claims 1 to 3, **characterised in that**
at least one of the two crimping rollers (4) is mounted on a crimping frame (6), pivoting about an axis relative to the support (3), so as to be able to move apart said crimping rollers (4) from one another.

5. Feed device (1) according to claim 4, **characterised in that** it has a first pressing means (7), capable in action of pressing one of the crimping rollers (4) against the other.

6. Feed device (1) according to any one of claims 1 to 5, **characterised in that**
the feed roller (5) is mounted on an entry frame(8), pivoting around an axis relative to the support (3), so as to be able to move apart the feed roller (5) of the closest crimping roller (4), with which it is possibly normally in contact, in order to pass the thread securely between them both when launching production.

7. Feed device (1) according to claim 6 and any one of claims 1 to 3, **characterised in that**
the support (3) has a pair of grooves (13), forming a guiding means and in which the entry frame (8) can circulate so as to impress on the feed roller (5) its sweeping trajectory.

8. Feed device (1) according to any one of claims 6 or 7, **characterised in that**
it has a second pressing means (9) which is able by its action to press the feed roller (5) against the closest crimping roller (4).

9. Feed device (1) according to claim 5 and according to claim 8, **characterised in that**
the lever of the first pressing means (7) and the lever of the second pressing means (9) are mounted pivotably on the same shaft,
the activator of the first pressing means (7) and the activator of the second pressing means (9) being mounted in series, such that the activator of the second pressing means (9) itself alone provides the force between the feed roller (5) and the closest crimping roller (4).

10. Feed device (1) according to any one of claims 4 or 5 and according to any one of claims 6 to 9, **characterised in that** the crimping frame (6) supports the closest crimping roller (4) of the feed roller (5),
the entry frame (8) and the crimping frame(6) being mounted pivotably about the same axis, mounted on a same shaft that comprises the feed device (1) and mounted on the support (3).

11. Feed device (1) according to any one of claims 1 to 10, **characterised in that**
it comprises a drive means (11) for driving in rotation the entry roller (5) in a controlled manner,
said means acting outside the circumferential area of the presence of threads on the entry roller (5).

12. Feed device (1) according to claim 11, **characterised in that** the drive means (11) comprises a toothed belt (12), acting on the shaft of the entry roller (5) and driven by a motor.

13. Feed device (1) according to claim 12, **characterised in that**
the drive means (11) comprises a pulley that circumvents the toothed belt (12) placed in an eccentric manner on a pivoting lever subjected to the action of a spring, one end of said spring being fixed to the support (3) and the other to said lever, with the effect, by means of the rotation of the lever and the distancing of the pulley relative to the rollers, of guaranteeing the tension of the belt even in the case of a distancing between the rollers.

14. Feed device (1) according to any one of claims 1 to 13, **characterised in that**
the feed roller (5) and the crimping rollers (4) are cantilevered above one another,
the feed roller (5) being held at the end of a shaft mounted in an entry frame (8),
one of the crimping rollers (4) being held at the end of a shaft mounted in a crimping frame (6)
the other crimping roller (4) being held at the end of a shaft mounted in the support (3),
the entry frame (8) and the crimping frame (6) being located in the extension of the support (3).
